# EUROPÄISCHE PATENTSCHRIFT

(11) **EP 0 868 545 B1**
(45) Veröffentlichungstag und Bekanntmachung des Hinweises auf die Patenterteilung: **27.10.1999**
(21) Anmeldenummer: 96934478.7
(22) Anmeldetag: 27.09.1996
(51) Int. Cl.: C25D 5/18, H03K 5/003

(54) **VERFAHREN UND SCHALTUNGSANORDNUNG ZUR ERZEUGUNG VON STROMPULSEN ZUR ELEKTROLYTISCHEN METALLABSCHEIDUNG**
PROCESS AND CIRCUITRY FOR GENERATING CURRENT PULSES FOR ELECTROLYTIC METAL DEPOSITION
PROCEDE ET CIRCUIT POUR LA GENERATION D'IMPULSIONS DE COURANTS SERVANT AU DEPOT DE METAUX PAR ELECTROLYSE

(30) Priorität: 21.12.1995 DE 19547948
(43) Veröffentlichungstag der Anmeldung: 07.10.1998
(73) Patentinhaber: ATOTECH Deutschland GmbH, 10553 Berlin (DE)
(72) Erfinder: HÜBEL, Egon, D-90537 Feucht (DE)
(74) Vertreter: Effert, Bressel und Kollegen
(86) Internationale Anmeldenummer: EP9604232
(87) Internationale Veröffentlichungsnummer: WO9723665

(56) Entgegenhaltungen:
- DE-A- 4 005 346
- GB-A- 2 214 520
- US-A- 3 959 088
- US-A- 4 517 059

## Beschreibung

Die Erfindung betrifft ein Verfahren zur Erzeugung von kurzen, sich zyklisch wiederholenden Strompulsen mit großer Stromstärke und mit großer Flankensteilheit. Ferner betrifft sie eine Schaltungsanordnung zur elektrolytischen Metallabscheidung, insbesondere zur Durchführung dieses Verfahrens. Anwendung findet das Verfahren bei der elektrolytischen Metallabscheidung, vorzugsweise beim vertikalen oder horizontalen Galvanisieren von Leiterplatten. Diese Art des Galvanisierens wird als Pulse-Plating bezeichnet.

Bekannt ist, daß mit Hilfe von pulsartigen Strömen das elektrolytische Abscheiden von Metallen beeinflußt werden kann. Dies betrifft die chemischen und physikalischen Eigenschaften der abgeschiedenen Schichten. Es betrifft aber auch die Gleichmäßigkeit der Schichtdicke der Metalle auf der Oberfläche des zu behandelnden Werkstückes, die sogenannte Streuung. Folgende Parameter des pulsierenden Galvanisierstromes beeinflussen diese Eigenschaften:
- Pulsfrequenz
- Pulszeiten
- Pausenzeiten
- Pulsamplitude
- Pulsanstiegszeit
- Pulsabfallzeit
- Pulspolarität (galvanisieren, entmetallisieren)

In der Druckschrift DE 27 39 427 A1 wird das Galvanisieren mit pulsierendem Badstrom beschrieben. Die unipolaren Pulse haben hier eine Dauer von maximal 0,1 Millisekunde. Variabel sind die Pulszeit, die Pausenzeit sowie die Pulsamplitude. Zur Erzeugung dieser Pulse dienen Halbleiterschalter, hier in Form von Transistoren. Nachteilig dabei ist, daß durch den Einsatz von Schalttransistoren der maximal anwendbare pulsierende Badstrom technisch und wirtschaftlich begrenzt ist. Die obere Grenze liegt etwa bei einigen hundert Ampere.

Diesen Nachteil vermeidet das in der Druckschrift DE 40 05 346 A1 beschriebene Verfahren. Zur Erzeugung der Stromimpulse werden hier abschaltbare Thyristoren als schnelle Schaltelemente (GTO: Gate tum off thyristor) verwendet. Technisch verfügbare GTO's eignen sich für Ströme bis zu 1.000 Ampere und mehr.

In beiden Fällen ist der technische Aufwand zu spiegeln, d. h. zu verdoppeln, wenn bipolare Pulse benötigt werden. In der Druckschrift GB-A 2 214 520, die sich ebenfalls mit dem Pulse-Plating befaßt, wird in einer Ausführungsform eine zweite Badstromquelle vermieden, indem zur Umpolung der eingespeisten Gleichspannung mechanische, elektromechanische oder Halbleiterschalter verwendet werden. Die erforderlichen Hochstromschalter sind jedoch nachteilig. Außerdem ist dieses System unflexibel, da in beiden Polaritäten mit gleicher Stromamplitude gearbeitet werden muß, denn bei kurzen Hochstrompulsen kann in den praktisch verfügbaren Badstromquellen die Amplitude nicht schnell genug nachgeregelt werden. Deshalb wird auch in einer weiteren Ausführungsform in dieser Druckschrift mit zwei unabhängig voneinander einstellbaren Badstromquellen gearbeitet. Diese Badstromquellen sind über einen Umschalter mit dem in der elektrolytischen Zelle befindlichen Werkstück und der Elektrode verbunden. Da es bei der Leiterplattengalvanisierung aus Gründen der geforderten Präzision (Schichtdickenkonstanz) notwendig ist, für die Plattenvorderseite und für die Plattenrückseite individuell einstellbare Badgleichstromquellen zu verwenden, verdoppelt sich somit der Aufwand, der für die Realisierung des Verfahrens nach dieser Ausführungsform erforderlich ist, auf insgesamt vier Badstromquellen.

Neben diesem hohen technischen Aufwand, insbesondere für die jeweils zweite Badstromquelle pro Leiterplattenseite, verursachen die elektronischen Hochstromschalter große Energieverluste. An jedem elektronischen Schalter entsteht im eingeschalteten Zustand am inneren nichtlinearen Widerstand bei Stromfluß ein Spannungsabfall. Dies gilt für alle Arten von Halbleiterelementen gleichermaßen, jedoch mit unterschiedlich großem Spannungsabfall. Mit zunehmendem Strom wird dieser Spannungsabfall, auch Sättigungsspannung oder Flußspannung U_{F} genannt, größer. Bei den in der Galvanotechnik im allgemeinen angewandten Strömen, z. B. bei 1.000 Ampere, beträgt die Flußspannung U_{F} bei Dioden und Transistoren etwa 1 Volt und bei Thyristoren etwa 2 Volt. Die Verlustleistung P_{V} an jedem dieser Halbleiterelemente wird nach der Formel P_{V} = U_{F} x I_{G} berechnet, wobei I_{G} der Galvanisierstrom ist. Mit I_{G} = 1.000 A erreicht die Verlustleistung P_{V} 1.000 Watt bis 2.000 Watt. Die durch die elektronischen Schalter zusätzlich entstehende Wärme muß durch Kühlung abgeführt werden. In der eigentlichen Badstromquelle entsteht ebenfalls eine Verlustleistung mindestens in der gleichen Größenordnung, die unvermeidlich ist. Diese Verluste sollen in die weiteren Betrachtungen nicht einbezogen werden. Nachfolgend werden nur die zur Pulserzeugung zusätzlich aufzubringenden Verlustleistungen betrachtet.

Eine Galvanisieranlage besteht aus mehreren Galvanisierzellen. Sie werden mit großen Badströmen gespeist. Als Beispiel soll eine Horizontalanlage zur Abscheidung von Kupfer auf Leiterplatten aus sauren Elektrolyten betrachtet werden. Die Anwendung der Pulstechnik verbessert die Menge der Kupferabscheidung in den feinen Löchern der Leiterplatten ganz wesentlich. Als besonders wirksam hat es sich erwiesen, wenn die Polarität der Pulse zyklisch gewechselt wird. Bei kathodischer Polarität des Behandlungsgutes wird z. B. mit Strompulsen von 10 Millisekunden Pulsdauer gearbeitet. Diesem Puls kann ein anodischer Puls mit einer Dauer von einer Millisekunde folgen. Beim pulsartigen kathodischen Metallisieren wird vorzugsweise eine Stromdichte gewählt, die größer oder gleich der Stromdichte ist, die mit diesem Elektrolyten beim Gleichstromgalvanisieren angewendet wird.Während der kurzen anodischen Strompulse findet ein Entmetallisierungsvorgang mit einer wesentlich höheren Stromdichte als während der kathodischen Pulsphase statt. Vorteilhaft ist etwa der Faktor 4 der anodischen zur kathodischen Pulsphase.

Die Leiterplatten werden beidseitig, d. h. an ihren Vorder- und Rückseiten mit getrennten Badstromversorgungen galvanisiert. Als Beispiel werden fünf elektrolytische Bäder einer horizontalen Galvanisieranlage betrachtet. Sie haben je Seite beispielsweise fünf Badstromversorgungseinheiten mit je 1.000 Ampere Nennstrom, d. h. 10 Badstromversorgungsgeräte mit insgesamt 10.000 Ampere. Die Badspannung zum Galvanisieren liegt bei sauren Kupferelektrolyten bei 1 bis 3 Volt und ist stromdichteabhängig. Wegen der hohen Ströme wird als Beispiel die Energiebilanz für den Schaltungsvorschlag in der Druckschrift DE 40 05 346 A1 betrachtet (Fig.7). Ein mit dieser Schaltungsanordnung erzeugter positiver Puls als Galvanisierpuls mit einer Dauer von t = 10 Millisekunden und ein negativer Puls als Entmetallisierungspuls mit einer wesentlich größeren Amplitude mit einer Dauer von t = 1 Millisekunden werden für die nachfolgende Betrachtung zugrundegelegt. Ungenauigkeiten durch geringe Flankensteilheiten werden hierbei vernachlässigt. Somit führen für die Dauer von 10 Millisekunden die Halbleiterelemente 6, 9, 5 in der in Fig. 7 dargestellten Schaltungsanordnung den vollen Galvanisierstrom. Die Verlustleistung dieser Schaltelemente beträgt je Badstromversorgung mit den oben angegebenen Flußspannungen U_{F} in Höhe von (2Volt + 1Volt + 2Volt) x 1.000 Ampere = 5.000 Watt. Für die Dauer von 1 Millisekunde führen dann die Halbleiterelemente 7 und 8 gemäß Aufgabenstellung den vierfachen Strom. Diese Verlustleistung beträgt Pᵥ =(2Volt + 2Volt) x 4.000 Ampere = 16.000 Watt. Die mittlere Hochstromschalter-Verlustleistung eines 11 Millisekunden langen Zyklus liegt damit bei 6.000 Watt. Mit 10 Badstromversorgungen ergibt dies eine Verlustleistung von 60 kW (kilo Watt). Zur Wirkungsgradbestimmung ist diese Leistung mit der Leistung zu vergleichen, die zum Galvanisieren und zum Entmetallisieren direkt am elektrolytischen Bad umgesetzt wird. Die Badspannungen werden hierzu für saure Kupferbäder mit 2 Volt zum Galvanisieren und mit 7 Volt zum Entmetallisieren angenommen. Damit beträgt der Mittelwert der Badgesamtleistung zum Pulsgalvanisieren ca. 4,5 kW (für 10 Millisekunden 2 Volt x 1.000 Ampere und für 1 Millisekunden 7 Volt x 4.000 Ampere). Mit den oben berechneten Verlusten in Höhe von 6 kW liegt somit allein der Wirkungsgrad der Hochstromschalter, bezogen auf die Badgesamtleistung, deutlich unter 50 %.

Eine derart mit elektronischen Hochstromschaltern ausgerüstete Galvanisieranlage arbeitet völlig unwirtschaftlich. Zudem ist der technische Aufwand für die elektronischen Schalter und deren Kühlung sehr groß. Dies hat zur Folge, daß derartige Pulsstromgeräte auch ein großes Volumen haben, was einem räumlich nahen Aufstellen an der elektrolytischen Zelle entgegensteht. Die räumliche Nähe ist aber notwendig, um in der Zelle an den Elektroden die geforderte Flankensteilheit des Badstromes zu erzielen. Lange elektrische Leiter wirken mit ihren parasitären Induktivitäten einem schnellen Stromanstieg entgegen.

Elektromechanische Schalter haben im Vergleich zu den elektronischen Schaltern einen deutlich geringeren Spannungsabfall im geschalteten Zustand. Schalter bzw. Schütze sind jedoch für die geforderte hohe Pulsfrequenz in Höhe von 100 Hertz völlig ungeeignet. Aus den beschriebenen technischen Gründen beschränkt sich das bekannte Pulsgalvanisieren auf spezielle Anwendungen und vorzugsweise auf im galvanotechnischen Sinne niedrige Pulsströme.

Der vorliegenden Erfindung liegt von daher das Problem zugrunde, ein Verfahren und eine Schaltungsanordnung zu finden, mit denen es möglich ist, kurze, sich zyklisch wiederholende uni- oder bipolare pulsförmige hohe Ströme zum Galvanisieren zu erzeugen, ohne daß die genannten Nachteile auftreten, insbesondere ohne daß diese mit erheblicher Verlustleistung erzeugt werden. Außerdem soll die hierfür erforderliche elektronische Schaltung auch kostengünstig realisiert werden.

Gelöst wird das Problem durch die in den Patentansprüchen 1 und 11 angegebene Erfindung.

Die Erfindung besteht darin, daß in einen Galvanisiergleichstromkreis, kurz Hochstromkreis genannt, umfassend eine Badgleichstromquelle, elektrische Leiter und eine elektrolytische Zelle mit dem Galvanisiergut und Anode auf induktivem Wege mittels eines geeigneten Bauelements, beispielsweise eines Stromtransformators, ein pulsförmiger Strom derart gepolt eingekoppelt wird, daß der Badgleichstrom kompensiert oder überkompensiert wird. Das Bauelement wird mit der elektrolytischen Galvanisierzelle in Reihe geschaltet. Beispielsweise wird hierzu die Stromtransformator-Sekundärwicklung mit niedriger Windungszahl in den Badgleichstromkreis in Serie so geschaltet, daß sie vom Badgleichstrom durchflossen wird. Primärseitig weist der Stromtransformator eine hohe Windungszahl auf, so daß die sie speisenden Pulse entsprechend des Übersetzungsverhältnisses einen niedrigen Strom mit hoher Spannung haben können. Die induzierte pulsförmige niedrige Sekundärspannung treibt den hohen Kompensationsstrom. Zum Schließen des Stromkreises für den pulsförmigen Kompensationsstrom dient ein Kondensator, der parallel zur Badgleichstromquelle geschaltet ist.

Die Erfindung wird anhand der Figuren 1 bis 6 näher erläutert. Es zeigen:
- Figuren 1a bis 1e: unipolare und bipolare Galvanisierstromverläufe, so wie sie üblicherweise in der Praxis eingesetzt werden;
- Figuren 2a und 2b: Schaltungsanordnung zur Einspeisung des Kompensationsstromes in den Hochstromkreis; Figur 2a gilt während des Galvanisierens und Figur 2b während des Entmetallisierens;
- Figur 3: eine schematische Darstellung des Stromdiagramms für den Badstrom bei Verwendung der in Figur 2 dargestellten Schaltungsanordnung;
- Figur 4a: Spannungsverläufe im Hochstromkreis unter Berücksichtigung der Anstiegs- und Abfallzeiten;
- Figur 4b: ein elektrisches Schaltbild mit eingetragenen Potentialen;
- Figur 5: eine mögliche Ansteuerungsschaltung für den Stromtransformator;
- Figur 6: eine Gesamtansicht der Schaltungsanordnung zur Anwendung zum Galvanisieren von Leiterplatten,
- In Figur 7: ist ist eine herkömmliche Schaltungsanordnung, beschrieben in DE 40 05 346 A1, dargestellt.

In den Figuren soll ein positiv gezeichneter Badstrom für das elektrolytische Metallisieren gelten, d. h. das Behandlungsgut ist gegenüber der Anode negativ gepolt. Ein negativ gezeichneter Badstrom soll für das elektrolytische Entmetallisieren gelten. Das Behandlungsgut ist in diesem Fall gegenüber der Anode positiv gepolt.

Das Diagramm in Figur 1a gilt für das Galvanisieren mit Gleichstrom. In Figur 1b wird der Badstrom kurzzeitig unterbrochen. Er bleibt jedoch unipolar, das heißt die Stromrichtung wird nicht umgepolt. Die Pulszeiten liegen vorzugsweise in der Größenordnung von 0,1 Millisekunden bis zu Sekunden. Die Pausenzeiten sind entsprechend kürzer. Figur 1c zeigt einen pulsförmigen unipolaren Strom mit unterschiedlichen Amplituden. Figur 1d zeigt einen bipolaren, das heißt kurzzeitig umgepolten pulsförmigen Strom mit einer langen Galvanisierzeit und mit einer kurzen Entmetallisierzeit. Die Entmetallisierungsamplitude beträgt hier ein Vielfaches der Metallisierungsamplitude. Insgesamt fließt jedoch bei einer Galvanisierzeit von z. B. 10 Millisekunden und bei einer Entmetallisierzeit von 1 Millisekunde ein deutlicher Überschuß der für die Galvanisierung gegenüber der für die Entmetallisierung benötigten Ladungsmenge. Diese Pulsform ist für das beidseitige Galvanisieren von Leiterplatten mit feinen Löchern bevorzugt geeignet. In Figur le ist eine doppelte Pulsform dargestellt, die mit dem erfindungsgemäßen Verfahren erzielt werden kann. Unipolare Pulse wechseln hier mit bipolaren Pulsen ab.

Die Galvanisierzelle stellt für den Galvanisierstrom in guter Näherung eine ohmsche Last dar. Bei einer Badstromversorgung gemäß Figur 1b sind deshalb Badstrom und Badspannung in Phase. Die geringen parasitären Induktivitäten der elektrischen Leiter zur elektrolytischen Zelle und zur Stromquelle zurück sind vernachlässigbar. Pulsströme beinhalten dagegen Wechselströme. Mit zunehmender Flankensteilheit der Pulse wird der Anteil der hohen Frequenzen der Wechselströme größer. Steile Pulsflanken haben eine kurze Pulsanstiegs- und -abfallzeit. Die Leitungsinduktivitäten stellen induktive Widerstände für diese Wechselströme dar. Sie verzögern die Pulsflanken. Diese Effekte werden im nachfolgenden jedoch nicht betrachtet. Sie sind unabhängig von der Art der Pulserzeugung und daher immer gleich, wenn keine besonderen Maßnahmen ergriffen werden. Die einfachsten Maßnahmen bestehen darin, sehr kurze elektrische Leitungen mit sehr niedrigen ohmschen und induktiven Widerständen zu verwenden. In den Figuren wird zur Vereinfachung der Zeichnung der Galvanisierstrom immer in Phase mit der Spannung dargestellt bzw. angenommen.

Die Figuren 2a und 2b zeigen die erfindungsgemäße Einspeisung des pulsförmigen Kompensationsstromes mittels des Stromtransformators 1. Die Badgleichstromquelle 2 ist durch elektrische Leiter 3 mit dem elektrolytischen Bad, das hier als Badwiderstand R_{B} mit der Bezugszahl 4 dargestellt ist, verbunden. In diesen Hochstromkreis 5 ist die Sekundärwicklung 6 des Stromtransformators 1 in Serie mit dem elektrolytischen Bad geschaltet. Die Primärseite 7 des Trafos wird von einer Leistungs-Pulselektronik 8 gespeist. Die Leistungs-Pulselektronik 8 wird über den Netzspannungsanschluß 9 mit Energie versorgt. Die Strom- und Spannungsverläufe für die Pulse gemäß Figur 1d entsprechen prinzipiell auch den Pulsformen der anderen Diagramme in Figur 1. Sie unterscheiden sich nur in der momentanen Größe des Kompensationsstromes. Deshalb werden die zu Figur 1d gehörenden Spannungen bzw. Ströme in die nachfolgenden Figuren eingezeichnet und betrachtet.

Die Figur 2a zeigt den Betriebszustand während des Galvanisierens. Als ein Beispiel sind Potentiale in Klammern eingezeichnet. Der Kondensator C ist auf die Spannung U_{C} ≈ U_{GR} aufgeladen. Die Spannung U_{TS} am Stromtransformator 1 beträgt 0 Volt. Damit liegt, von Spannungsabfällen an den Leitungswiderständen und am Widerstand der Sekundärwicklung 6 abgesehen, die Gleichrichterspannung U_{GR} am Badwiderstand R_{B} an und bewirkt den Galvanisierstrom I_{G}. Dieser temporäre Zustand entspricht dem Galvanisieren mit Gleichstrom. Im Hochstromkreis 5 werden erfindungsgemäß keine Schalter benötigt.

Figur 2b zeigt den Betriebszustand während des Entmetallisierens. Die Potentiale können nicht mehr statisch betrachtet werden. Deshalb werden in Figur 2b die Potentiale für das zeitliche Ende des Entmetallisierungspulses in Klammern eingetragen. Ausgangspunkt sind die Potentiale der Figur 2a. Die Leistungs-Pulselektronik 8 speist die Primärwicklung 7 des Stromtransformators 1 mit einem sich zeitlich in der Amplitude ändernden Strom. Die Stromflußzeit entspricht der Dauer des Kompensationsstromflusses im Hauptstromkreis 5. Die Primärspannung U_{TP} am Transformator ist so groß, daß entsprechend der Transformatorwindungszahlen sekundär eine Transformatorpulsspannung U_{TS} erzielt wird, die in der Lage ist, den geforderten Kompensationsstrom I_{K} zu treiben. Dabei wird der Kondensator C mit der Zeitkonstante T = R_{B} x C, von der Spannung U_{C} ≈ U_{GR} ausgehend, weiter mit der Spannung U_{TS} aufgeladen. Der Ladestrom ist der Kompensationsstrom I_{K} und zugleich der Entmetallisierungsstrom I_{E}. Bei großer Kapazität des Kondensators C kann die Spannungsanhebung in der kurzen Zeit des Ladestromflusses niedrig gehalten werden. Anstelle des Kondensators C kann grundsätzlich auch ein Akkumulator Verwendung finden. Die Badgleichstromquelle 2, bestehend aus einer Gleichrichterbrückenschaltung schaltet sich für die Dauer der Entmetallisierzeit selbsttätig ab, weil durch die Aufladung die Spannung U_{C} > U_{GR} wird. Ohne daß zusätzliche Schaltelemente verwendet werden, speist die Gleichstromquelle 2 während der Zeitspanne, in der der Badstrom I_{GR} durch die induzierte Spannung U_{TS} in den Stromkreis eingespeist wird, daher selbsttätig keinen Strom in den Stromkreis ein. Nach der Stromkompensation wird der Badstrom jedoch von der Gleichstromquelle wieder geliefert. Zur Vermeidung eines kurzzeitigen Rückwärtsstromes im Abschaltmoment bei trägen Gleichrichterelementen in der Badgleichstromquelle 2 kann eine Drossel 11 in den Hochstromkreis 5 eingefügt werden. Auf dem Weg über den Stromtransformator 1 wird die Energie zum Entmetallisieren aufgebracht. Der hohe, jedoch zeitlich kurze Entmetallisierstrom I_{E} in der Sekundärwicklung 6 wird primär eingespeist. Mit dem Stromtransformator-Übersetzungsverhältnis ü ist der Strom untersetzt.

Hat dieser Transformator ein Untersetzungsverhältnis von z. B. 100 : 1, so sind für einen Kompensationsstrom I_{K} von 4.000 Ampere primär nur ca. 40 Ampere einzuspeisen. Für die Sekundärspannung U_{TS} = 10 Volt sind in diesem Beispiel primär ca. 1.000 Volt erforderlich. Die Leistungs-Pulselektronik ist also für eine hohe Spannung und für vergleichsweise niedrige pulsförmige Ströme zu dimensionieren. Dafür stehen kostengünstige Halbleiterbauelemente zur Verfügung. Somit ist auch für den hohen Entmetallisierungsstrom im Hauptstromkreis 5 kein Hochstromschalter notwendig.

Die zur Pulserzeugung aufzuwendende Verlustleistung ist im Vergleich zu bekannten Verfahren sehr gering. Schon die Berechnung der dominierenden Verluste zeigt den Unterschied: In der Leistungs-Pulselektronik zur Erzeugung primärseitiger Pulsströme, u. a. bestehend aus einem elektronischen Schalter mit einer Flußspannung U_{F} = 2 Volt, beträgt die Schalterverlustleistung P = 40 Ampere x 2 Volt x (ca.) 10 % Stromflußzeit ≈ 8 Watt. Desgleichen sind 8 Watt für den umgekehrten Transformatorstromfluß zur Transformatorsättigung nötig. Bei 10 Badstromversorgungen ergibt sich damit eine Verlustleistung von zusammen etwa 160 Watt. Für den Vergleich der gesamten Schalterverluste der erfindungsgemäßen Schaltung mit den Verlusten der bekannten Schaltungen müssen bei der erfindungsgemäßen Schaltung die Stromtransformatorverluste einbezogen werden. Wird eine sehr gute Kopplung des Transformators z. B. mit einem Schnittband-Ringkern und mit hochpermeablen dünnen Blechen verwendet, so ist mit einem Transformator-Wirkungsgrad von η = 90 % zu rechnen. Daher betragen diese Verluste bei einem Kompensationsstrom von 4.000 Ampere und einer Spannung von 7 Volt mit ca. 10 % Stromflußzeit insgesamt etwa 560 Watt. Damit ergibt sich für 10 erfindungsgemäße Badstromversorgungen eine Gesamtverlustleistung zur Erzeugung des pulsförmigen Galvanisierstromes in Höhe von 160 Watt für die Schalter und 5.600 Watt für die Strom-Transformatoren. In der Summe sind dies für die dominierenden Verluste ca. 6 kilo Watt. Im oben berechneten Beispiel nach dem Stand der Technik waren dies bei Verwendung von 10 Badstromversorgungen dagegen etwa 60 kilo Watt.

Der technische Aufwand zur Durchführung des erfindungsgemäßen Verfahrens ist ebenfalls wesentlich geringer als bei Verwendung herkömmlicher Schaltungsanordnungen. Es werden nur passive Bauelemente mit den hohen Galvanisierströmen und mit den noch höheren Entmetallisierströmen belastet. Dies steigert die Zuverlässigkeit der Pulsstromversorgungsgeräte wesentlich. Derart ausgerüstete Galvanoanlagen haben daher eine deutlich höhere Verfügbarkeit. Erreicht wird das zudem mit wesentlich geringerem Investitionsaufwand. Zugleich ist der fortlaufende Energieverbrauch geringer. Wegen des geringeren technischen Aufwandes ist das Volumen derartiger Pulsgeräte klein, so daß deren Realisierung in Badnähe erleichtert ist. Die Leitungsinduktivitäten des Hauptstromkreises reduzieren sich daher auch auf ein Minimum.

In Figur 3 ist der pulsförmige Stromverlauf an dem Badwiderstand R_{B} (Galvanisierzelle 20) schematisch dargestellt. Wegen des ohmschen Widerstandes R_{B} sind hier Badstrom und Badspannung in Phase. Im Zeitpunkt t₁ beginnt der Kompensationsstromfluß. Die Größe und Richtung wird von den Momentanspannungen U_{C} und U_{TS} bestimmt. Im Zeitpunkt t₂ endet der Kompensationsstromfluß. Der darauf folgende Galvanisierstrom I_{G} wird von der Gleichrichterspannung U_{GR} bestimmt, jeweils in Verbindung mit dem Badwiderstand R_{B}.

Der zeitliche Verlauf der Spannungen ist in den Diagrammen der Figuren 4 a und 4b genauer dargestellt. Der Galvanisierstrom I_{G} ist mit der Galvanisierspannung U_{G} praktisch in Phase. I_{G} ist wegen des gleichen Verlaufes deshalb nicht eingezeichnet. Zum Zeitpunkt t=0 sind die Gleichrichterspannung U_{GR}, die Kondensatorspannung U_{C} und ferner auch die Galvanisierspannung U_{G} ungefähr gleich. Die Spannung U_{TS} beträgt zu diesem Zeitpunkt 0 Volt. Im Zeitpunkt t₁ beginnt der Anstieg des Spannungspulses U_{TS1} an der Sekundärwicklung 6 des Stromtransformators 1. Die Spannung U_{TS1} ist so gepolt, daß die Galvanisierspannung U_{G1} negativ wird, so daß entmetallisert werden kann. U_{G} wird gebildet aus der Summe der Momentanspannungen U_{C} und U_{TS}. Die Spannung U_{TS} ist am Kondensator C in Richtung der bestehenden Ladung gepolt. Der Kondensator C beginnt sich daher auf die Spannung U_{TS} weiter aufzuladen und zwar mit der Zeitkonstanten T = R_{B} x C. Im Zeitpunkt t₂ beginnt der Abfall des Spannungspulses U_{TS1}. Wegen der endlichen Induktivität des Stromtransformator-Sekundärkreises endet der abfallende Spannungspuls nicht an der Nullinie. Durch Spannungsinduktion tritt eine umgekehrt gepolte Spannung U_{TS2} auf. Diese addiert sich jetzt mit der Kondensatorspannung U_{C}. Am Badwiderstand R_{B} tritt eine kurzzeitige Spannungsüberhöhung U_{G2} auf. Der Kondensator C beginnt sich mit der Zeitkonstanten T = R_{B} x C zu entladen, wobei er zumindest partiell oder auch vollständig entladen wird. Im Zeitpunkt t₃ beträgt die Spannung U_{TS} daher 0 Volt. Die Badgleichstromquelle U_{GR} übernimmt wieder die Speisung des Badwiderstands R_{B}, so daß U_{G} ≈ U_{GR} ist. Die Spannungen U_{GR}, U_{C} und U_{G} sind dann wieder ungefähr gleich groß. Die kurzzeitige Spannungsüberhöhung am Badwiderstand R_{B} ist aus galvanotechnischen Gründen unerwünscht. In der Praxis sind diese Spitze und die weiteren Spitzen, anders als hier dargestellt, deutlich abgerundet. Eine Freilaufdiode parallel zur Sekundärwicklung oder parallel zu einer weiteren Wicklung auf dem Kern des Stromtransformators bewirken bedarfsweise eine weitere Abschwächung der Spannungserhöhung am Badwiderstand R_{B}. Dafür steht die geringere Überspannung dann länger an. Auf diese bekannten Beschaltungen von Induktivitäten soll hier nicht weiter eingegangen werden, desgleichen auch nicht auf die Konstruktion des Stromtransformators, der als Pulstransformator aufzubauen ist. Pulse sind primärseitig in den Transformator so einzuspeisen, daß eine magnetische Sättigung des Transformatoreisens vermieden wird. Zur Entsättigung steht nach jedem Strompuls in den Pulspausen genügend Zeit zur Einspeisung eines Stromes mit umgekehrter Polarität zur Verfügung. Zu diesem Zweck kann eine zusätzliche Wicklung auf den Transformatorkern aufgebracht werden. Ein Beispiel zur primärseitigen Ansteuerung des Stromtransformators 1 zeigt Figur 5. Eine Hilfsspannungsquelle 12 wird von einem Ladekondensator 13 mit der Kapazität C gestützt. Ein elektronischer Schalter 14, hier ein IGBT (Isolated Gate Bipolar Transistor), wird von Spannungspulsen 15 angesteuert. Im durchgeschalteten Zustand des elektronischen Schalters 14 fließt in die Teilwicklung I der Primärwicklung 7 des Stromtransformators ein Primärstrom und zur Vereinfachung der Schaltung ein Entsättigungsstrom in der Teilwicklung II. Im nicht durchgeschalteten Zustand fließt nur ein Entsättigungstrom in der Teilwicklung II. Zur Aufwandreduzierung wird hier für diesen Strom auf einen möglichen weiteren elektronischen Schalter verzichtet. Die Windungszahlen der Teilwicklungen I und II sowie der Vorwiderstand 17, über den permanent ein Strom geringer Größe fließt, sind aufeinander so abgestimmt, daß eine Sättigung des Transformatoreisens nicht erfolgt. Den primären Strom I_{TP} zeigt schematisch das Stromdiagramm 18 in der Figur 5.

Figur 6 zeigt die Anwendung der Pulsstromeinheiten 19 in einem Galvanisierbad 20 mit vertikal angeordnetem Galvanisiergut, für das zwei Badgleichstromquellen 2 für die Vorderseite und die Rückseite des flachen Galvanisiergutes, zum Beispiel einer Leiterplatte, verwendet werden. Jede Seite der Leiterplatte 21 wird separat von einer dieser Stromquellen 2 mit Galvanisierstrom versorgt. Jeder Leiterplattenseite ist eine Anode 22 gegenüberliegend angeordnet. Während des kurzen Entmetallisierungspulses arbeiten diese Anoden als Kathoden gegenüber dem Behandlungsgut, das dann anodisch gepolt ist.
Beide Pulsstromeinheiten können zueinander asynchron oder synchron arbeiten. Zur Lochgalvanisierung von Leiterplatten ist es vorteilhaft, wenn die gleichfrequenten Pulsfolgen beider Pulsstromeinheiten synchronisiert sind und wenn zugleich eine Phasenverschiebung der Pulse vorliegt. Die Phasenverschiebung muß derart sein, daß während der Galvanisierphase auf der einen Leiterplattenseite der Entmetallisierungspuls auf der anderen Seite auftritt und umgekehrt. In diesem Falle wird die Metallstreuung, daß heißt die Lochgalvanisierung, verbessert. Die gleichfrequenten Pulsfolgen können aber bei getrennter elektrolytischer Behandlung der Vorder- und der Rückseite des Behandlungsgutes auch asynchron zueinander laufen.

Die Erfindung eignet sich für alle Pulsgalvanisierverfahren. Sie kann in vertikal oder horizontal arbeitenden Galvanisieranlagen, Tauch- und Durchlaufanlagen, zur Anwendung kommen. In letzteren wird plattenförmiges Galvanisiergut während des Behandelns in horizontaler oder vertikaler Lage gehalten. Die in dieser Beschreibung genannten Zeiten und Amplituden können in praktischen Anwendungsfällen in weiten Bereichen geändert werden.

In der Beschreibung verwendete Begriffe:
- U_{G}: Galvanisierspannung
- U_{GR}: Gleichrichterspannung
- U_{C}: Kondensatorspannung
- U_{TP}: Primäre Transformatorpulsspannung
- U_{TS}: Sekundäre Transformatorpulsspannung
- U_{F}: Flußspannung
- I_{G}: Galvanisierstrom
- I_{E}: Entmetallisierstrom
- I_{K}: Kompensationsstrom
- P_{V}: Verlustleistung
- ü: Stromtransformator-Übersetzungsverhältnis

### Bezugszeichenliste

- 1: Stromtransformator
- 2: Badgleichstromquelle
- 3: Elektrische Leiter
- 4: Badwiderstand R_{B}
- 5: Hochstromkreis
- 6: Sekundärwicklung des Stromtransformators
- 7: Primärwicklung des Stromtransformators
- 8: Leistungs-Pulselektronik
- 9: Netzanschluß
- 10: Kondensator mit der Kapazität C
- 11: Drossel
- 12: Hilfsspannungsquelle
- 13: Ladekondensator mit der Kapazität C_{L}
- 14: Elektronischer Schalter
- 15: Spannungsimpulse
- 16: Spannungsdiagramm
- 17: Vorwiderstand
- 18: Stromdiagramm
- 19: Pulsstromeinheit
- 20: Galvanisierzelle
- 21: Behandlungsgut
- 22: Anode

## Patentansprüche

1. Verfahren zur Erzeugung von kurzen sich zyklisch wiederholenden unipolaren oder bipolaren pulsförmigen Strömen I_{G,} I_{E} zum Galvanisieren, dadurch gekennzeichnet, daß in einen von einer Gleichstromquelle (2) und einer Galvanisierzelle (20) mit einem Badwiderstand R_{B} gebildeten Galvanisiergleichstromkreis (5) mittels eines in Reihe mit der Galvanisierzelle (20) geschalteten Bauelements (1) auf induktivem Wege ein pulsförmiger Kompensationsstrom Iₖ derart gepolt eingekoppelt wird, daß der von der Gleichstromquelle (2) gelieferte Badstrom kompensiert oder überkompensiert wird.

2. Verfahren nach Anspruch 1, dadurch gekennzeichnet, daß als Bauelement (1) ein Transformator verwendet wird.

3. Verfahren nach einem der vorstehenden Ansprüche, dadurch gekennzeichnet, daß der Kompensationsstrom Iₖ zur Aufladung eines als Kapazität C wirkenden Bauelements (10), vorzugsweise eines Kondensators oder eines Akkumulators, geführt wird.

4. Verfahren nach einem der vorstehenden Ansprüche, dadurch gekennzeichnet, daß das als Kapazität C wirkende Schaltungselement (10) während der Zeitspannen, in denen der Badstrom nicht kompensiert oder überkompensiert wird, partiell entladen wird.

5. Verfahren nach einem der vorstehenden Ansprüche, dadurch gekennzeichnet, daß zur Erzeugung von unipolaren Strompulsen die Amplitude des pulsförmigen Kompensationsstromes Iₖ höchstens so groß eingestellt wird wie die Amplitude des von der Gleichstromquelle (2) gelieferten Badstromes.

6. Verfahren nach einem der vorstehenden Ansprüche 1 bis 4, dadurch gekennzeichnet, daß zur Erzeugung von bipolaren Strompulsen die Amplitude des pulsförmigen Kompensationsstromes Iₖ größer eingestellt wird als die Höhe des von der Gleichstromquelle (2) gelieferten Badstromes.

7. Verfahren nach einem der vorstehenden Ansprüche, dadurch gekennzeichnet, daß die Amplitude des pulsförmigen Stromes zum Entmetallisieren I_{E} größer eingestellt wird als die Amplitude des pulsförmigen Stromes zum Metallisieren I_{G} und daß die Pulsdauer des Stromes I_{E} kürzer eingestellt wird als die Pulsdauer des Stromes I_{G}.

8. Verfahren nach einem der vorstehenden Ansprüche, dadurch gekennzeichnet, daß bei getrennter elektrolytischer Versorgung der Vorder- und Rückseite eines Galvanisiergutes mit pulsförmigem Stromdie gleichfrequenten Pulsfolgen beider Seiten synchron eingestellt werden.

9. Verfahren nach Anspruch 8, dadurch gekennzeichnet, daß zwischen den pulsförmigen Strömen an der Vorder- und Rückseite des Galvanisiergutes eine konstante Phasenverschiebung so eingestellt wird, daß auf beiden Seiten des Galvanisiergutes nicht zugleich entmetallisiert wird.

10. Verfahren nach einem der vorstehenden Ansprüche, dadurch gekennzeichnet, daß als das in Reihe mit der Galvanisierzelle geschaltete Bauelement (1) ein Ringkern-Stromtransformator verwendet wird.

11. Schaltungsanordnung zum Galvanisieren, mit der kurze sich zyklisch wiederholende unipolare oder bipolare pulsförmige Ströme I_{G,} I_{E} erzeugt werden können, insbesondere zur Durchführung des Verfahrens nach den Ansprüchen 1 bis 10, gekennzeichnet durch einen von einer Gleichstromquelle (2) und einer Galvanisierzelle (20) gebildeten Galvanisiergleichstromkreis (5), in den mittels eines in Reihe mit der Galvanisierzelle (20) geschalteten Bauelements (1) auf induktivem Wege ein pulsförmiger Kompensationsstrom Iₖ derart gepolt einkoppelbar ist, daß der von der Gleichstromquelle (2) gelieferte Badstrom kompensiert oder überkompensiert wird.

12. Schaltungsanordnung nach Anspruch 11, gekennzeichnet durch eine zur Gleichstromquelle (2) parallel geschaltete Kapazität C

13. Schaltungsanordnung nach einem der Ansprüche 11 oder 12, gekennzeichnet durch einen Stromtransformator als Bauelement (1) mit einer Primärwicklung (7) und einer Sekundärwicklung (6), wobei die Sekundärwicklung in Reihe mit der Gleichstromquelle (2) geschaltet ist und die Primärwicklung eine größere Windungszahl aufweist als die Sekundärwicklung.

## Claims

1. Method of generating short, cyclically repeating, unipolar or bipolar, pulse-shaped electroplating currents I_{G}, I_{E}, characterised in that a pulse-shaped compensation current Iₖ is introduced inductively into an electroplating direct-current circuit (5), which is formed from a direct-current source (2) and an electroplating cell (20) having a bath resistance R_{B}, by means of a constructional element (1), which is connected in series with the electroplating cell (20), in such a poled manner that the bath current, supplied from the direct-current source (2), is compensated-for or is overcompensated-for.

2. Method according to claim 1, characterised in that a transformer is used as the constructional element (1).

3. Method according to one of the preceding claims, characterised in that the compensation current Iₖ is provided for charging a circuit element (10), which acts as capacitance C, preferably a capacitor or an accumulator.

4. Method according to one of the preceding claims, characterised in that the circuit element (10), which acts as capacitance C, is partially discharged during the intervals of time in which the bath current is not compensated-for or overcompensated-for.

5. Method according to one of the preceding claims, characterised in that, to generate unipolar current pulses, the maximum amplitude of the pulse-shaped compensation current Iₖ is set to be as high as the amplitude of the bath current supplied from the direct-current source (2).

6. Method according to one of the preceding claims 1 to 4, characterised in that, to generate bipolar current pulses, the amplitude of the pulse-shaped compensation current Iₖ is set to be greater than the level of the bath current supplied from the direct-current source (2).

7. Method according to one of the preceding claims, characterised in that the amplitude of the deplating pulse-shaped current I_{E} is set to be greater than the amplitude of the plating pulse-shaped current I_{G}, and in that the pulse duration of the current I_{E} is set to be shorter than the pulse duration of the current I_{G}.

8. Method according to one of the preceding claims, characterised in that, when the front and rear sides of an article to be electroplated are separately and electrolytically supplied with pulse-shaped current, the pulse sequences of both sides, having identical frequency, are set synchronously.

9. Method according to claim 8, characterised in that a constant phase shift is set between the pulse-shaped currents at the front and rear sides of the article to be electroplated in such a manner that deplating is not effected simultaneously on both sides of the article to be electroplated.

10. Method according to one of the preceding claims, characterised in that a toroidal core current transformer is used as the constructional element (1) connected in series with the electroplating cell.

11. Circuit arrangement for electroplating purposes, by means of which arrangement short, cyclically repeating, unipolar or bipolar, pulse-shaped currents I_{G}, I_{E} can be generated, more especially for accomplishing the method according to claims 1 to 10, characterised by an electroplating direct-current circuit (5), which is formed from a direct-current source (2) and an electroplating cell (20), and into which circuit a pulse-shaped compensation current Iₖ can be introduced inductively by means of a constructional element (1), which is connected in series with the electroplating cell (20), in such a poled manner that the bath current, supplied from the direct-current source (2), is compensated-for or is overcompensated-for.

12. Circuit arrangement according to claim 11, characterised by a capacitance C which is connected in parallel with the direct-current source (2).

13. Circuit arrangement according to one of claims 11 or 12, characterised by a current transformer as a constructional element (1) having a primary winding (7) and a secondary winding (6), the secondary winding being connected in series with the direct-current source (2), and the primary winding having a greater number of windings than the secondary winding.

## Revendications

1. Procédé de production de brefs courants I_{G}, I_{E} en forme d'impulsions, unipolaires ou bipolaires, à répétition cyclique, destinés à un processus galvanoplastique, caractérisé en ce que, au moyen d'un module (1) branché en série avec la cellule d'électrolyse (20), un courant de compensation Iₖ en forme d'impulsions est introduit par voie inductive dans un circuit à courant continu pour électrolyse (5), formé par une source de courant continu (2) et une cellule d'électrolyse (20) présentant une résistance de bain R_{B}, avec une polarisation telle que le courant pour le bain, fourni par la source de courant continu (2), est compensé ou surcompensé.

2. Procédé selon la revendication 1, caractérisé en ce que le module (1) utilisé est un transformateur.

3. Procédé selon l'une quelconque des revendications précédentes, caractérisé en ce que le courant de compensation Iₖ est utilisé pour le chargement d'un module (10), agissant comme une capacité C, de préférence un condensateur ou un accumulateur.

4. Procédé selon l'une quelconque des revendications précédentes, caractérisé en ce que le module du circuit (10), agissant comme une capacité C, est partiellement déchargé pendant les intervalles de temps durant lesquels le courant pour le bain n'est pas compensé ou surcompensé.

5. Procédé selon l'une quelconque des revendications précédentes, caractérisé en ce que, pour produire des impulsions de courant unipolaires, l'amplitude du courant de compensation Iₖ en forme d'impulsions doit être réglée au maximum à la même valeur que l'amplitude du courant pour le bain fourni par la source de courant continu (2).

6. Procédé selon l'une quelconque des revendications 1 à 4, caractérisé en ce que, pour produire des impulsions de courant bipolaires, l'amplitude du courant de compensation Iₖ en forme d'impulsions doit être réglée à une valeur supérieure à celle de la hauteur du courant pour le bain fourni par la source de courant continu (2).

7. Procédé selon l'une quelconque des revendications précédentes, caractérisé en ce que l'amplitude du courant en forme d'impulsions destiné à la démétallisation I_{E} doit être réglée à une valeur supérieure à celle de l'amplitude du courant en forme d'impulsions destiné à la métallisation I_{G.} et en ce que la durée des impulsions du courant I_{E} est réglée à une valeur inférieure à celle de la durée des impulsions dans le courant I_{G}.

8. Procédé selon l'une quelconque des revendications précédentes, caractérisé en ce que, en cas de traitement électrolytique séparé de la partie avant et de la partie arrière de la pièce à traiter avec des courants en forme d'impulsions, les séquences d'impulsions sur les deux côtés sont réglées de manière synchrone à la même fréquence.

9. Procédé selon la revendication 8, caractérisé en ce qu'un décalage de phase constant entre les courants en forme d'impulsions sur la partie avant et ceux sur la partie arrière de la pièce à traiter, est réglé de telle sorte que la démétallisation ne se produise pas en même temps sur les deux côtés de la pièce à traiter.

10. Procédé selon l'une quelconque des revendications précédentes, caractérisé en ce que le module (1) utilisé, branché en série avec la cellule d'électrolyse, est un transformateur toroïdal.

11. Système de circuit destiné à un processus galvanoplastique, permettant de produire de brefs courants I_{G}, I_{E} en forme d'impulsions. unipolaires ou bipolaires, à répétition cyclique, en particulier pour la mise en oeuvre du procédé selon l'une quelconque des revendications 1 à 10, caractérisé par un circuit à courant continu pour électrolyse (5), formé par une source de courant continu (2) et une cellule d'électrolyse (20), dans lequel est introduit par voie inductive, au moyen d'un module (1) branché en série avec la cellule d'électrolyse (20), un courant de compensation Iₖ en forme d'impulsions avec une polarisation telle que le courant pour le bain, fourni par la source de courant continu (2), est compensé ou surcompensé.

12. Système de circuit selon la revendication 11, caractérisé par une capacité C branchée en parallèle avec la source de courant continu (2).

13. Système de circuit selon la revendication 11 ou 12, caractérisé par un transformateur de courant conçu comme un module (1) comportant un enroulement primaire (7) et un enroulement secondaire (6), l'enroulement secondaire étant branché en série avec la source de courant continu (2) et l'enroulement primaire comportant un plus grand nombre de spires que l'enroulement secondaire.
